# EUROPÄISCHE PATENTSCHRIFT

(11) **EP 1 764 875 B1**
(45) Veröffentlichungstag und Bekanntmachung des Hinweises auf die Patenterteilung: **19.05.2010**
(21) Anmeldenummer: 06119992.3
(22) Anmeldetag: 01.09.2006
(51) Int. Cl.: H01R 13/193

(54) **Elektrischer Steckverbinder mit vorgespannten Kontaktlamellen**
Electrical connector with preloaded contacts blades
Connecteur électrique avec des lamelles de contact précontraintes

(30) Priorität: 14.09.2005 DE 102005043694
(43) Veröffentlichungstag der Anmeldung: 21.03.2007
(73) Patentinhaber: ROBERT BOSCH GMBH, 70442 Stuttgart (DE)
(72) Erfinder: Philipp, Eckhardt, 71701 Schwieberdingen (DE)

(56) Entgegenhaltungen:
- EP-A1- 0 087 894
- AT-B- 182 150
- DE-A1- 10 352 069
- DE-B1- 1 790 315
- US-A1- 2003 109 181
- "ZERO INSERTION FORCE CONTACT SYSTEM" IBM TECHNICAL DISCLOSURE BULLETIN, IBM CORP. NEW YORK, US, Bd. 32, Nr. 5B, 1. Oktober 1989 (1989-10-01), Seiten 26-27, XP000049012 ISSN: 0018-8689

## Beschreibung

### Stand der Technik

Die Erfindung betrifft einen elektrischen Steckverbinder mit einer zum Einführen eines elektrisch leitenden Kontaktpins vorgesehenen Steckaufnahme gemäß den Oberbegriff des Anspruches 1, ein derartiger Steckverbinder ist aus EP-0 087 894 bekannt.

Derzeit sind im Automotivebereich Kontaktsysteme bekannt, bei denen Kontaktlamellen in einem vorgespannten Zustand für das Zusammenstecken mit dem Kontaktpin bereit stehen. Diese Vorspannung wird dadurch erreicht, dass die Kontaktlamellen bewusst aus einem zunächst überbogenen Zustand zurück gebogen werden und in dieser neuen Lage durch starre Widerlager an einer Stahlüberfeder abgestützt werden. Durch die Vorspannung der Kontaktlamellen soll ein großes Kontaktgap eingestellt werden, ohne die im gesteckten Zustand wirksamen Kontaktnormalkräfte zu senken, die durch den Vorverbiegungszustand der Kontaktlamellen im unbelasteten Zustand definiert werden. Der Vorteil eines auf diese Weise eingestellten großen Kontaktgaps liegt darin, dass die hohe Reibkraft zu Beginn des Steckvorgangs (Aufschnäbel-Peak im Steckkraft-Weg-Diagramm) erheblich reduziert wird, da die Kontaktlamellen und der Kontaktpin erst unmittelbar vor dem parallelen Bereich des Kontaktpins aufeinander treffen, also in einem Bereich, in dem die Gleitwinkel - bezogen auf die Reibkräfte - günstiger sind. Weiterhin wird durch ein großes Kontaktgap die Wahrscheinlichkeit einer Hintersteckung der Kontaktlamellen reduziert. Bei bekannten Kontaktsystemen mit vorgespannten Kontaktlamellen handelt es sich bei den Widerlagern für die Vorspannung um starre Elemente der Stahlüberfeder, die die Federbewegung der Kontaktlamellen auch im gesteckten Zustand einseitig begrenzen. Aufgrund der engen Toleranzen solcher Federsysteme besteht die Gefahr, dass die Kontaktkraft nicht vollständig erreicht wird bzw. dass der Kontaktpin nur einseitig kontaktiert wird.

### Vorteile der Erfindung

Der erfindungsgemäße Steckverbinder mit den Merkmalen des Patentanspruchs 1 hat demgegenüber den Vorteil, dass die Kontaktlamellen im aufgesteckten Zustand über ihren gesamten Federbereich ohne eine Verringerung der Kontaktkraft arbeiten können. Erst dann, wenn der Kontaktpin einen Weg zwischen den voneinander beabstandeten Kontaktlamellen reibungslos zurückgelegt hat, kommen diese mit ihm in Eingriff, und es sind nur Gleitreibungskräfte ohne Aufschnäbel-Peak wirksam. Ein solcher Steckverbinder lässt sich in sehr engen Toleranzen fertigen, weil es sich hauptsächlich um Stanz-Biege-Prozesse handelt, und die Präzision dieser Prozesse das Gap-Maß definiert.

Bei der Ausführungsform nach Anspruch 8 wird im gesteckten Zustand die Kontaktkraft durch eine zusätzliche Kraft der Andruckfeder unterstützt.

Weitere Vorteile und vorteilhafte Ausgestaltungen des Gegenstands der Erfindung sind der Beschreibung, der Zeichnung und den Ansprüchen entnehmbar.

### Zeichnung

Ein Ausführungsbeispiel des erfindungsgemäßen Steckverbinders ist in der Zeichnung dargestellt und in der nachfolgenden Beschreibung näher erläutert. Es zeigen:
- Fig. 1: einen Längsschnitt durch den Steckverbinder im Ausgangszustand;
- Fig. 2: eine Draufsicht in Richtung des Pfeils II in Fig. 1;
- Fig. 3: in einer der Fig. 2 entsprechenden Ansicht (aber Crimpbereich nicht gezeigt) die Position der Andruckfeder bei vollständig eingeschobenem Kontaktpin;
- Fign. 4a-4c: der Fig. 1 entsprechende Darstellungen des Steckverbinders bei unterschiedlich weit eingeschobenem Kontaktpin;
- Fig. 5: einen Längsschnitt des Steckverbinders ohne Kontaktpin bei nicht vorhandener Andruckfeder (fiktiv, nur zur Erläuterung);
- Fig. 6: einen Längsschnitt entsprechend der Linie VI-VI in Fig. 7 durch eine nicht in einem Steckverbinder eingebaute, entspannte Andruckfeder; und
- Fig. 7: eine Ansicht in Richtung des Pfeils VII in Fig. 6.

### Beschreibung des Ausführungsbeispiels

In **Fig. 1** und **Fig. 2** weist ein elektrischer Steckverbinder **1** einen Grundkörper **3** auf, der an einem Ende durch einen Crimpbereich **5** mit einem elektrischen Anschlusskabel **4** zu verbinden ist. Am anderen Ende ist eine Steckaufnahme **7** vorhanden. Parallel zur Zeichenebene der Fig. **1** verlaufen ebene Seitenwände **8** des Grundkörpers 3. In die Steckaufnahme 7 ist bei dem gezeigten, für die Erststeckung bereiten Ausgangszustand ein Kontaktpin **9** einzuschieben, der im Querschnitt entweder rund oder, wie hier bevorzugt und vorgesehen, flach ist. Der Grundkörper 3 ist aus Metallblech, im Beispiel Stahl, und durch Stanzen und Biegen hergestellt. Dabei sind in den Seitenwänden 8 einstückig verbundene Kontaktlamellen **11** durch breite Schlitze **12** ausgeschnitten und frei geschnitten worden sowie durch Biegen geformt worden. Die Kontaktlamellen 11 entspringen etwa auf halber Länge des Grundkörpers 3 und erstrecken sich in Richtung zum einzusteckenden Kontaktpin 9 hin. Die Kontaktlamellen 11 begrenzen zwei rechtwinklig zu den Seitenwänden 8 verlaufende einander gegenüber liegende Seiten der Steckaufnahme 7, die willkürlich als deren Oberseite und Unterseite bezeichnet sind.

Der Steckverbinder 1 wird vom Hersteller zweckmäßig im Ausgangszustand ausgeliefert, möglicherweise ohne angecrimptes Anschlusskabel 4. Vor dem Zusammenbiegen des Grundkörpers 3 ist in diesen ein Spreizelement **13** eingesetzt worden, das im Beispiel ein Bestandteil einer Andruckfeder **15** ist. Das Spreizelement 13 ist im Wesentlichen eine federnd verformbare Platte **16,** deren den beiden Kontaktlamellen 11 zugewandten Endbereiche in einem mittleren Bereich durch eine Abwinkelung **17** verdickt sind und dort Kanten **18** (Fig.6) zum Eingriff mit je einer Rast **19** (Fig. 5) haben. Die Rasten 19 sind an den einander zugewandten Innenflächen der Kontaktlamellen 11 an einer geeigneten Stelle (hinsichtlich der auszuübenden Spreizkraft und dem zu erzeugenden Abstand zwischen den Kontaktstellen der Kontaktlamellen 11) angeordnet; im Beispiel befinden sich die Rasten 19 etwa auf einem Drittel der Länge der Kontaktlamellen 11, von der Seite des Crimpbereichs 5 her gerechnet, und sind durch sickenartige Prägungen gebildet. Die Platte 16 ist im Beispiel zur Steckaufnahme 7 hin konvex gewölbt. Außerdem ist dies im Beispiel ein vorgespannter Zustand der Platte 16, und im entspannten Zustand ist sie entgegengesetzt (konkav) gewölbt. Die Angaben bezüglich der Richtung der Krümmung im Ausgangszustand und im entspannten Zustand werden als vorteilhaft im Ausführungsbeispiel angesehen, sind aber nicht zwingend. Die Plattenwölbung gemäß Fig. 1 setzt zunächst dem auf die Platte 16 beim Zusammenstecken auftreffenden Kontaktpin 9 einerseits einen relativ großen Widerstand entgegen. Es muss erst diese konvexe Wölbung (etwa ähnlich dem Überwinden der oberen Totpunktlage eines Kniegelenkgetriebes) eingedrückt werden, damit sie in eine konkave Wölbung überführt werden kann und die Platte 16 aus den Rasten 19 heraus gelangen kann. Je stärker die konvexe Krümmung ist (das heißt je kleiner der Krümmungsradius ist), um so größer ist die vom Kontaktpin 9 zunächst auszuübende Kraft. Andererseits erleichtert die Tendenz der Platte 16, den entspannten Zustand anzunehmen, das Verformen der Platte 16 durch den Kontaktpin 9. Die konvexe Krümmung in der Ausgangslage unterstützt bei der gezeigten Anordnung der Kanten 18 eine besonders kräftige Verankerung (Verrastung) der Platte 16 in den Rasten 19. Wenn das Spreizelement 13 nur durch die Platte 16 (mit deren Abwinklungen 17) gebildet ist, ist die Platte 16 nach dem Entrasten innerhalb des Grundkörpers 3 gefangen, aber lose. Aus den obigen Angaben kann leicht das prinzipielle Verhalten des Spreizelements 13 bei beliebigen Kombinationen der Richtung der Krümmung im Ausgangszustand und im entspannten Zustand ermittelt werden. Für beide Zustände ist sogar ein ebener Zustand der Platte möglich, je einzeln oder gleichzeitig.

In Fig. 1 weist die Andruckfeder 15 zusätzlich zur beschriebenen Platte 16 einstückig mit dieser verbundene Schenkel **22** aus elastischem Material auf, die sich weiter nach vorn, in Fig. 1 nach links, erstrecken. Die Schenkel 22 haben rechtwinklig zur Bildebene der Fig. 1 einen Abstand von den Abwinklungen 17 und verlaufen daher je nach Biegezustand der Andruckfeder 15 unter verschiedenen Winkeln relativ zu den Abwinklungen 17. Die Schenkel 22 können auch ohne die noch zu schildernde weitere Funktion dafür sorgen, dass sich die Platte 16 nach dem Entrasten nicht oder nur begrenzt lose im Grundkörper 3 bewegen kann. Im Beispiel sind die Schenkel 22 beim Montieren der Steckvorrichtung für den ersten Gebrauch weit aufgespreizt worden. Dadurch wurde die Andruckfeder 15 stark elastisch gespannt, besonders im Bereich der Platte 16, die ein Joch oder eine Basis der in der Ansicht der Fig. 1 etwa U-förmigen Andruckfeder 15 bildet. Nach dem genannten Spannen wurde die Andruckfeder 15 weiter nach vorne verschoben, so dass die freien Endbereiche **23** der Schenkel 22 sich auf unbeweglichen (im Gegensatz zu den Kontaktlamellen 11) Stützflächen **24** an der Außenseite des Grundkörpers 3 abstützen. Dadurch werden die konvexe Gestalt der Platte 16 und die Verrastung aufrecht erhalten. Im Beispiel sind die Schenkel 22 durch eine mittig verlaufende Aussparung **25** (Fig. 7) in Arme **26** unterteilt, so dass sie mit den Kontaktlamellen 11 oder Seitenwänden 8 nicht seitlich kollidieren können. Außerdem wurden die freien Endbereiche 23 der Arme 26 jedes Schenkels nach dem zuletzt genannten Fertigungsschritt durch einen quer verlaufenden Steg **27** miteinander verbunden, so dass die Aussparung 25 im Schenkel 22 ein Fenster bildet.

Beim Stecken bewegt sich der Kontaktpin 9 zunächst ohne jeden Kontaktreibungswiderstand zwischen den genügend weit geöffneten Kontaktlamellen 11 und deren zur Anlage am Kontaktpin 9 bestimmten Kontaktkuppen **29** ins Innere der Steckaufnahme 7. Dann trifft er auf die konvex gekrümmte Platte 16, und spätestens dann, wenn diese ihre Krümmungsrichtung geändert hat, bewegt der Kontaktpin 9 die Andruckfeder 15 insgesamt nach hinten. Dabei kommt der noch durch die Stützflächen 24 abgestützte Steg 27 der Schenkel 22 über die freien Enden der Kontaktlamellen 11. Wenn der Steg 27 von den Stützflächen 24 frei gekommen ist, wird die Andruckfeder 15 daher nicht mehr in ihrer gespreizten Stellung gehalten. Dann werden die Stege 27 durch die Vorspannung der Andruckfeder 15 gegen die Kontaktlamellen 11 im Sinn eines Andrückens an den Kontaktpin 9 gepresst. Die Anordnung ist so, dass der Kontaktpin 9 dann durch einen nicht gezeigten Anschlag an einer weiteren Bewegung gehindert wird, wenn die Stege 27 sich oberhalb der Kontaktkuppen 29 der Kontaktlamellen 11 befinden; dann bewirken sie eine Verstärkung der von den Kontaktlamellen 11 erzeugten Kontaktnormalkraft. Im Beispiel kommen die Stege 27 nach dem Entrasten der Platte 16 durch die Kraft der Andruckfeder 15 selbsttätig an die vertiefte Stelle außen an den Kontaktlamellen 11. Dort befinden sich innen die Kontaktkuppen 29. Anstatt mittels des Stegs 27 könnte jeder Arm 26 bei anderen Ausführungsformen mittels eines seitlichen an ihm vorhandenen Vorsprungs auf die Kontaktlamelle 11 drücken. Die Anordnung ist in jedem Fall so, dass die Abstützung und die Lage des vorderen Endes der Kontaktlamellen 11 das Verschieben der Andruckfeder 15 nicht unerwünscht hemmen. In Fig. 1 sind die Kontaktlamellen 11 und die Verrastung mit dem Joch der Andruckfeder 15 geschnitten; ein Schenkel 22 der Andruckfeder 15 ist in Ansicht, teilweise verdeckt, sichtbar. In Einsteckrichtung des Kontaktpins 9 gesehen, ist der Steckverbinder 1 etwa rechteckig. Insgesamt hat das gezeigte Ausführungsbeispiel unter anderem folgende Funktionen und Eigenschaften:

Es ist vorgesehen, die vorgespannte und verschiebliche Andruckfeder 15 in den Steckverbinder 1 mit nach innen vorgebogenen Kontaktlamellen 11 so einzufügen, dass die Kontaktlamellen 11 durch Kanten 18 der Andruckfeder 15 zunächst aufgespreizt werden. In das auf diese Weise aufgespreizte große Kontaktgap kann der Kontaktpin 9 kräftefrei bis weit zwischen die Kontaktkuppen 29 geschoben werden. Der einlaufende Kontaktpin 9 drückt in der Fortführung seiner Bewegung die Andruckfeder 15 vor sich her in das Innere des Kontaktes oder Grundkörpers 3. So werden die Kontaktlamellen 11 freigegeben und können gegen die Oberfläche des Kontaktpins 9 kontaktieren. Gleichzeitig rutschen die freien Schenkel 22 der Andruckfeder 15 aus ihrer Vorraststellung in ihre Arbeitsposition hinter die Kontaktkuppen 29, wo sie die Kontaktnormalkräfte der Kontaktlamellen 11 verstärken.

Vorzugsweise wird die Andruckfeder 15 als breite und U-förmig gebogene Federstahlklammer ausgeführt. Die Basis 16 der U-förmigen Andruckfeder 15 ist dabei massiv ausgeführt; sie übernimmt die Spreizfunktion für die Kontaktlamellen 11 während der Einsteckphase des Kontaktpins 9. Außerdem übernimmt die Basis 16 die Hauptarbeit der nach innen gerichteten Federwirkung während der Kontaktierphase. Für die Fixierung der Andruckfeder 15 in der Spreizposition sind die entsprechenden Rasten 19 an der Innenseite der Kontaktlamellen 11 für die Ränder 18 der Andruckfederbasis 16 vorgesehen. Die freien Schenkel 22 der U-förmigen Andruckfeder 15 sind mit breiten Fenstern 25 versehen; durch diese können die Kontaktlamellen 11 von außen hindurchtauchen, so dass sie in der Kontaktierphase von den äußeren Spitzen (Druckflächen 23) der freien Schenkel 22 in Höhe der Kontaktpunkte oder Kontaktkuppen 29 von außen zusammengedrückt werden. Im Anlieferungszustand und während der ersten Phase des Einsteckvorganges ruhen diese Druckflächen 23 der freien Andruckfederschenkel 22 auf starren Widerlagern 24 des Kontaktmaulbereiches (Eingangsöffnung der Steckaufnahme), ohne die Kontaktlamellen 11 zu berühren. Eine etwaige elastische Verformung der Arme 26 ist nicht dargestellt.

Durch diese Anordnung der Kontaktlamellen 11 und der Andruckfeder 15 im Anlieferzustand ist es möglich, für die Erststeckung ein derart weit vorgespanntes Kontaktgap zu realisieren, das ein kräftefreies Einstecken des Kontaktpins 9 bis weit zwischen die Kontaktkuppen 29 ermöglicht. Durch die geschickte Auslegung der Rasten 19 in den Kontaktlamellen 11 ist es möglich, die für die Verschiebung der Andruckfeder 15 notwendige Kraft in Steckrichtung auf ein Niveau zu senken, das weit unter dem Aufschnäbel-Peak eines geometrisch vergleichbaren, jedoch nicht aufgespreizten Kontaktsystems liegt.

Die in dieser Art ausgeführten Kontaktlamellensysteme können
a) durch die sehr genaue Art der Kontaktlamellenaufspreizung den bei herkömmlichen Kontakten vorhandenen Aufschnäbel-Peak (erhöhte Kraft zum Auseinanderdrängen der Kontaktlamellen) vollständig vermeiden;
b) sich darüber hinaus in Kontaktsystemen implementieren lassen, deren vorderer Kontaktierbereich schwingungstechnisch von dem Crimpbereich (für den Anschluss einer elektrischen Leitung) und der Stahlüberfeder entkoppelt ist, da Wechselwirkungen mit den umgebenden Elementen des Kontaktes bei diesem System nicht notwendig sind;
c) in sehr engen Toleranzen gefertigt werden, da es sich hier ausschließlich um Stanz-Biege-Prozesse eines Teiles handelt und die Präzision des Stanz-Biege-Prozesses an dieser Stelle das Gapmaß definiert.
Es wird so ein vorgespanntes Kontaktlamellensystem mit Kraftunterstützung geschaffen, bei dem die Kontaktlamellen im aufgesteckten Zustand über ihren gesamten Federbereich ohne Verminderung der Kontaktkraft durch Spreizelemente arbeiten können.

**Fig. 3** zeigt die Endposition der durch den Kontaktpin 9 nach hinten geschobenen Andruckfeder 15.

**Fig. 4a** bis **Fig.4c** zeigen einen in Fig. 4a gegenüber Fig. 1 bis etwas über die Kontaktkuppen 29 weiter reibungsfrei vorgeschobenen Kontaktpin 9. In Fig. 4b hat der Kontaktpin 9 die Platte 16 von konvex nach konkav verformt und die ganze Andruckfeder 15 so weit nach hinten verschoben, dass die Endbereiche 23 der Arme 26 sich auf den Kontaktlamellen 11 außen federnd abstützen. In Fig. 4c hat der Kontaktpin 9 sich noch etwas weiter nach hinten bewegt. Dabei sind infolge Federkraft die Endbereiche 23 zum tiefsten Punkt der Außenseite der Kontaktlamellen 11 gerutscht und drücken nun genau im Kontaktbereich der Kontaktkuppen 29 von außen auf die Kontaktlamellen 11.

**Fig. 5** zeigt zur Illustration die völlig entspannte Stellung der Kontaktlamellen 11. Die Kontaktkuppen 29 berühren sich fast. Hier ist zur Demonstration in einem Musterstück keine Andruckfeder in den Grundkörper 3 eingebaut worden.

**Fig. 6** und **Fig. 7** zeigen die Andruckfeder 15 in einem nicht eingebauten völlig entspannten Zustand. Die Endbereich 23 der zwei Stege 27 haben einen kleinen Abstand. In dem Bereich, wo die Druckfeder an den Stützflächen 24 des Grundkörpers 3 anliegen soll, ist sie etwas abgebogen.

## Patentansprüche

1. Elektrischer Steckverbinder (1) mit einer zum Einführen eines elektrisch leitenden Kontaktpins (9) vorgesehenen Steckaufnahme (7), die in Richtung aufeinander zu vorgespannte Kontaktlamellen (11) aufweist, welche sich von einem Grundkörper (3) entgegen der Einsteckrichtung des Kontaktpins (9) erstrecken und in einem einführbereiten Ausgangszustand des Steckverbinders (1) eine Oberseite und eine gegenüber liegende Unterseite der Steckaufnahme (7) zwischen sich begrenzen, **gekennzeichnet durch** ein elastisches Spreizelement (13), das sich im Ausgangszustand gegen eine Verschiebung in Einsteckrichtung des Kontaktpins (9) **durch** mindestens eine Rastung abstützt und die Kontaktlamellen (11) in einer elastisch gespannten geöffneten Stellung hält, wobei die mindestens eine Rastung **durch** Einführen des Kontaktpins (9) über den Punkt der Berührung mit dem Spreizelement (13) hinaus lösbar ist, derart, dass das Spreizelement (13) die Kontaktlamellen (11) für das Kontaktieren des Kontaktpins (9) frei gibt.

2. Steckverbinder nach Anspruch 1, **dadurch gekennzeichnet, dass** das Spreizelement (13) auf etwa 1/3 der Länge der Kontaktlamellen (11) von deren festem Ende aus angeordnet ist.

3. Steckverbinder nach Anspruch 1 oder 2, **dadurch gekennzeichnet, dass** das Spreizelement (13) ein Joch einer im Ausgangszustand generell symmetrisch zu einer Mittelebene zwischen der genannten Oberseite und der Unterseite angeordneten, angenähert U-förmig gebogenen Andruckfeder (15) mit zwei Schenkeln (22) ist, die durch das Spreizelement (13) verbunden sind, das sich im Weg des Kontaktpins (9) befindet, wobei die Schenkel (22) sich in der selben Richtung wie die Kontaktlamellen (11) erstrecken und die freien Endbereiche der Schenkel (22) sich unter elastischer Verformung der Andruckfeder (15) am Grundkörper (3) abstützen und die Kontaktlamellen (11) durch das Spreizelement (13) in einem entgegen deren Vorspannung gebogenen Zustand gehalten sind.

4. Steckverbinder nach Anspruch 3, **dadurch gekennzeichnet, dass** die Abstützung der freien Endbereiche der Schenkel (22) derart ist, dass die Schenkel (22) durch Verschieben der Andruckfeder (15) mittels des Kontaktpins (9) die Verrastung der Kontaktlamellen (11) frei geben.

5. Steckverbinder nach Anspruch 3 oder 4, **dadurch gekennzeichnet, dass** die Schenkel (22) durch je eine in Längsrichtung verlaufende Aussparung (25) in zwei Arme (26) unterteilt sind, die beiderseits in Blickrichtung rechtwinklig zur genannten Mittelebene neben den Kontaktlamellen (11) verlaufen und mit ihrem dem Spreizelement (13) abgewandten Endbereich am Grundkörper (3) abgestützt sind.

6. Steckverbinder nach einem der Ansprüche 3 bis 5, **dadurch gekennzeichnet, dass** die Schenkel (22) weiter vor ragen als die Kontaktlamellen (11).

7. Steckverbinder nach einem der Ansprüche 3 bis 6, **dadurch gekennzeichnet, dass** die Kontaktlamellen (11) mit ihren vorderen Enden so angeordnet sind, dass sie beim Bewegen der Andruckfeder (15) durch den Kontaktpin (9) in einen Bereich an der Außenseite der Kontaktlamellen (11) gelangen.

8. Steckverbinder nach einem der Ansprüche 3 bis 7, **dadurch gekennzeichnet, dass** die Schenkel (22) nach dem Entrasten des Spreizelements (13) die Kontaktlamellen (11) in deren Schließrichtung belasten.

9. Steckverbinder nach einem der vorhergehenden Ansprüche, **dadurch gekennzeichnet, dass** im Ausgangszustand das Spreizelement (13) formschlüssig in Vertiefungen (Rasten 19) der Kontaktlamellen (11) gehalten ist, wobei das Spreizelement (13) im Ausgangszustand entgegen der Einsteckrichtung des Kontaktpins (9) elastisch konvex verformt ist, und dass das Spreizelement (13) durch den Kontaktpin (9) in eine konkav gebogene Form überführbar ist.

## Claims

1. Electrical plug connector (1) having a plug receptacle (7) which is provided for insertion of an electrically conductive contact pin (9) and has contact laminates (11) which can be prestressed in the direction towards one another, extend from a base body (3) in the opposite direction to the insertion direction of the contact pin (9) and between them bound an upper face and an opposite lower face of the plug receptacle (7) in an initial, ready for insertion, state of the plug connector (1), **characterized by** an elastic spreading element (13) which, in the initial state, is supported by at least one catch against movement in the insertion direction of the contact pin (9), and holds the contact laminates (11) in an elastically stressed open position, wherein the at least one catch can be detached by insertion of the contact pin (9) beyond the point of contact with the spreading element (13), such that the spreading element (13) releases the contact laminates (11) for making contact with the contact pin (9).

2. Plug connector according to Claim 1, **characterized in that** the spreading element (13) is arranged at about 1/3 of the length of the contact laminates (11) from their fixed end.

3. Plug connector according to Claim 1 or 2, **characterized in that** the spreading element (13) is a yoke of a contact spring (15) which is bent approximately in a U-shape, is arranged, in the initial state, generally symmetrically with respect to a centre plane between said upper face and the lower face and has two limbs (22) which are connected by the spreading element (13), which is located in the path of the contact pin (9), wherein the limbs (22) extend in the same direction as the contact laminates (11), and the free end areas of the limbs (22) are supported on the base body (3), with the contact spring (15) being deformed elastically, and the contact laminates (11) are held by the spreading element (13) in a state bent in the opposite direction to that prestressing.

4. Plug connector according to Claim 3, **characterized in that** the free end areas of the limbs (22) are supported such that the limbs (22) release the latching of the contact laminates (11) by the contact spring (15) being moved by means of the contact pin (9).

5. Plug connector according to Claim 3 or 4, **characterized in that** the limbs (22) are subdivided by in each case one cutout (25) which runs in the longitudinal direction, into two arms (26) which run on both sides in the viewing direction at right angles to said centre plane alongside the contact laminates (11), and their end area facing away from the spreading element (13) is supported on the base body (3).

6. Plug connector according to one of Claims 3 to 5, **characterized in that** the limbs (22) project further forward than the contact laminates (11).

7. Plug connector according to one of Claims 3 to 6, **characterized in that** the front ends of the contact laminates (11) are arranged such that they enter an area on the outer face of the contact laminates (11) when the contact spring (15) is moved by the contact pin (9).

8. Plug connector according to one of Claims 3 to 7, **characterized in that** the limbs (22) load the contact laminates (11) in their closing direction after the spreading element (13) has been unlatched.

9. Plug connector according to one of the preceding claims, **characterized in that**, in the initial state, the spreading element (13) is held in an interlocking manner in depressions (catches 19) in the contact laminates (11), wherein the spreading element (13) is deformed in an elastically convex shape, in the opposite direction to the insertion direction of the contact pin (9), in the initial state, and **in that** the spreading element (13) can be changed to a concave-curved shape by the contact pin (9).

## Revendications

1. Contacteur électrique enfichable (1) doté d'un logement d'enfichage (7) prévu pour l'insertion d'un goujon de contact (9) électriquement conducteur et qui présente des lamelles de contact (11) qui doivent être précontraintes en direction les unes des autres, qui partent d'un corps de base (3) en direction opposée à la direction d'enfichage du goujon de contact (9) et qui délimitent entre elles dans une position initiale prête à l'enfichage du connecteur enfichable (1) un côté supérieur du logement d'enfichage (7) et un côté inférieur opposé du logement d'enfichage,
**caractérisé par**
un élément élastique d'écartement (13) qui, en position initiale, empêche un déplacement du goujon de contact (9) dans la direction d'enfichage par au moins un encliquetage et qui maintient les lamelles de contact (11) élastiquement tendues en position ouverte et
en ce que le ou les encliquetages peuvent être libérés par insertion du goujon de contact (9) au-delà du point de contact avec l'élément d'écartement (13) de telle sorte que l'élément d'écartement (13) libère les lamelles de contact (11) pour qu'elles entrent en contact avec le goujon de contact (9).

2. Collecteur enfichable selon la revendication 1, **caractérisé en ce que** l'élément d'écartement (13) est disposé sur environ 1/3 de la longueur des lamelles de contact (11) partant de leur extrémité fixe.

3. Collecteur enfichable selon la revendication 1 ou 2, **caractérisé en ce que** l'élément d'écartement (13) est la culasse d'un ressort de compression (15) replié sensiblement en forme de U et disposé à l'état initial en position globalement symétrique par rapport à un plan central situé entre ledit côté supérieur et ledit côté inférieur, **en ce que** le ressort de compression présente deux branches (22) reliées par l'élément d'écartement (13) qui est situé dans le parcours du goujon de contact (9), **en ce que** les branches (22) s'étendent dans la même direction que les lamelles de contact (11) et les parties d'extrémité libre des branches (22) s'appuient sur le corps de base (3) par déformation élastique du ressort de compression (15) et
**en ce que** les lamelles de contact (11) sont maintenues par l'élément d'écartement (13) dans leur état replié en opposition à leur précontrainte.

4. Collecteur enfichable selon la revendication 3, **caractérisé en ce que** le soutien des parties d'extrémité libre des branches (22) est tel que les branches (22) libèrent l'encliquetage des lamelles de contact (11) par déplacement du ressort de compression (15) au moyen du goujon de contact (9).

5. Collecteur enfichable selon la revendication 3 ou 4, **caractérisé en ce qu'**une découpe (25) qui s'étend dans le sens de la longueur des branches (22) les divise toutes deux en deux bras (26) qui s'étendent des deux côtés, perpendiculairement audit plan central dans la direction d'observation et à côté des lamelles de contact (11), et qui s'appuient sur le corps de base (3) par leur partie d'extrémité non tournée vers l'élément d'écartement (13).

6. Collecteur enfichable selon l'une des revendications 3 à 5, **caractérisé en ce que** les branches (22) s'étendent davantage vers l'avant que les lamelles de contact (11).

7. Collecteur enfichable selon l'une des revendications 3 à 6, **caractérisé en ce que** les extrémités avant des lamelles de contact (11) sont disposées de telle sorte que lorsque le ressort de compression (15) est déplacé par le goujon de contact (9), elles se déplacent dans une zone située sur le côté extérieur des lamelles de contact (11).

8. Collecteur enfichable selon l'une des revendications 3 à 7, **caractérisé en ce qu'**après le désencliquetage de l'élément d'écartement (13), les branches (22) sollicitent les lamelles de contact (11) en direction de leur fermeture.

9. Collecteur enfichable selon l'une des revendications précédentes, **caractérisé en ce que** dans la position initiale, l'élément d'écartement (13) est maintenu en correspondance géométrique dans des creux (encliquetages 19) des lamelles de contact (11), **en ce qu'**en position initiale, l'élément d'écartement (13) est déformé élastiquement de manière convexe en opposition à la direction d'enfichage du goujon de contact (9) et **en ce que** l'élément d'écartement (13) peut être amené dans une forme à courbure concave par le goujon de contact (9).
